# FASCICULE DE BREVET EUROPEEN

(11) **EP 3 542 101 B1**
(45) Date de publication et mention de la délivrance du brevet: **11.10.2023**
(21) Numéro de dépôt: 17808545.2
(22) Date de dépôt: 10.11.2017
(51) Int. Cl.: F21V 9/08, F21V 11/16, F21Y 101/00, F21Y 115/10

(54) **DISPOSITIF D'ÉCLAIRAGE À ÉCRAN À ZONES AYANT DES COEFFICIENTS DE TRANSMISSION DE LUMIÈRE DIFFÉRENTS**
BELEUCHTUNGSVORRICHTUNG MIT EINEM SCHIRM MIT BEREICHEN MIT UNTERSCHIEDLICHEN LICHTDURCHLÄSSIGKEITSKOEFFIZIENTEN
LIGHTING DEVICE COMPRISING A SCREEN WITH REGIONS HAVING DIFFERENT LIGHT TRANSMISSION COEFFICIENTS

(30) Priorité: 21.11.2016 FR 1661328
(43) Date de publication de la demande: 25.09.2019
(73) Titulaire: PSA Automobiles SA, 78300 Poissy (FR)
(72) Inventeur: BORE, Michael, 25420 Voujeaucourt (FR); ROSSO, Serge, 90100 St Dizier L Eveque (FR)
(86) Numéro de dépôt international: PCT/FR2017/053069
(87) Numéro de publication internationale: WO 2018/091803

(56) Documents cités:
- EP-A1- 1 119 058
- WO-A1-2009/136351
- WO-A1-2010/134331
- FR-A1- 2 927 858
- FR-A1- 3 025 288
- GB-A- 1 432 558

## Description

L'invention concerne les dispositifs d'éclairage, et plus précisément ceux qui comprennent une source de lumière délivrant des photons destinés à assurer au moins une fonction photométrique.

On entend ici par « dispositif d'éclairage » un dispositif lumineux pouvant assurer au moins une fonction photométrique d'éclairage ou de signalisation ou d'effet lumineux, éventuellement décoratif.

Dans certains domaines, comme par exemple celui des véhicules, éventuellement de type automobile, on utilise des dispositifs d'éclairage pour produire une bande lumineuse constituée d'une alternance de premières zones claires et de secondes zones sombres. C'est par exemple le cas lorsque le dispositif d'éclairage est destiné à assurer une fonction de feu de position (ou veilleuse ou encore lanterne) et/ou une fonction de feu de jour (ou DRL (pour « Daytime running Light (or Lamp) » - signalisation lumineuse allumée automatiquement lorsque le véhicule est mis en fonctionnement pendant le jour)).

Actuellement, ce type de dispositif comprend une source de lumière (généralement au moins une diode électroluminescente associée à un guide de lumière), un masque placé devant la source de lumière et comprenant des trous traversants définissant les premières zones et des espaces entre trous traversants définissant les secondes zones, et une glace de protection placée devant le masque à trous. Le masque est réalisé dans une matière plastique opaque (par exemple noire), et donc seuls les photons qui passent au travers des trous traversants génèrent la lumière claire dans les premières zones qui sont intercalées entre des secondes zones opaques empêchant le passage des photons.

Un tel agencement présente plusieurs inconvénients. En effet, il s'avère relativement encombrement suivant la direction générale de propagation des photons (direction longitudinale dans le cas d'un véhicule) du fait de la présence d'un masque et d'une glace de protection. Ensuite, il fait souvent l'objet d'une condensation entre son masque et sa glace de protection du fait des différences de température importantes en amont du masque et en aval de la glace de protection. Par ailleurs, il n'offre pas un très bon rendement lumineux car une partie des photons est empêchée de sortir à l'extérieur du fait de la présence des secondes zones opaques définies par le masque en dehors des trous traversants. De plus, le positionnement de la glace de protection devant le masque est souvent difficile du fait de leurs tolérances dimensionnelles de fabrication respectives et de leurs jeux respectifs. Un dispositif d'éclairage selon l'état de la technique est décrit dans le document JP2006179684 A.

L'invention a donc notamment pour but d'améliorer la situation.

Elle propose notamment à cet effet un dispositif d'éclairage comprenant une source de lumière propre à délivrer dans un endroit prédéfini des photons devant assurer au moins une fonction photométrique.

Ce dispositif d'éclairage comprend également un écran placé devant l'endroit prédéfini et comprenant une alternance de premières et secondes zones présentant respectivement un premier coefficient de transmission lumineuse et un second coefficient de transmission lumineuse strictement inférieur à ce premier coefficient de transmission lumineuse, de sorte que la lumière résultant des photons traversant chaque première zone présente une intensité strictement supérieure à l'intensité de la lumière résultant des photons traversant chaque seconde zone.

Ainsi, on s'affranchit du masque à trous, ce qui permet notamment de réduire l'encombrement suivant la direction générale de propagation des photons, et de faciliter le positionnement de l'écran.

Les premières zones ont une première couleur et les secondes zones peuvent avoir une seconde couleur ;
➢ la première couleur est une couleur dite cristal blanc transparent et la seconde couleur est noire opaque ;
➢ l'écran est une pièce dans laquelle les premières zones sont réalisées dans une première matière plastique ayant la première couleur et les secondes zones sont réalisées dans une seconde matière plastique ayant la seconde couleur ;
   - la pièce comprend des première et seconde sous-parties réalisées respectivement dans les première et seconde matières plastiques. La première sous-partie est solidarisée fixement à une partie au moins d'une face externe de la seconde sous-partie, orientée à l'opposé de l'endroit prédéfini, et la seconde sous-partie comprend des trous traversants définis devant des portions de la première sous-partie qui définissent respectivement les premières zones ;
➢ dans un mode de réalisation ne faisant pas partie de l'invention, l'écran peut être une pièce en matière plastique ou en verre ayant la première couleur et comportant une face munie d'éléments rapportés ayant la seconde couleur et définissant les secondes zones ;
   - la source de lumière comprend au moins une diode électroluminescente, éventuellement de type organique ;
➢ la source de lumière comprend un guide de lumière propre à transférer les photons générés, reçus sur une face d'entrée, vers une face avant située juste avant l'endroit prédéfini et propre à transférer ces photons dans ce dernier.

L'invention propose également un bloc optique de véhicule, éventuellement de type automobile, et comprenant au moins un dispositif d'éclairage du type de celui présenté ci-avant.

L'invention propose également un véhicule, éventuellement de type automobile, et comprenant au moins un dispositif d'éclairage du type de celui présenté ci-avant ou au moins un bloc optique du type de celui présenté ci-avant.

D'autres caractéristiques et avantages de l'invention apparaîtront à l'examen de la description détaillée ci-après, et des dessins annexés, sur lesquels :
- la figure 1 illustre schématiquement, dans une vue en coupe dans un plan XY, un exemple de bloc optique comprenant un exemple de réalisation d'un dispositif d'éclairage selon l'invention, et
- la figure 2 illustre schématiquement, dans une vue de face, un exemple de bande lumineuse obtenu au moyen du dispositif d'éclairage de la figure 1.

L'invention a notamment pour but de proposer un dispositif d'éclairage DE destiné à assurer au moins une fonction photométrique.

Dans ce qui suit, on considère, à titre d'exemple non limitatif, que le dispositif d'éclairage DE est destiné à équiper un bloc optique BO d'un véhicule de type automobile, comme par exemple une voiture. Mais l'invention n'est pas limitée à cette application. En effet, un dispositif d'éclairage DE peut être un équipement en soi (comportant éventuellement son propre boîtier), ou bien peut faire partie d'un autre équipement qu'un bloc optique de véhicule. Ainsi, un dispositif d'éclairage DE peut faire partie de n'importe quel véhicule (terrestre, maritime (ou fluvial), ou aérien), de n'importe quelle installation, y compris de type industriel, de n'importe quel appareil (ou système), et de n'importe quel bâtiment.

Par ailleurs, on considère dans ce qui suit, à titre d'exemple non limitatif, que le bloc optique BO (comprenant au moins un dispositif d'éclairage DE) est un feu avant assurant au moins une fonction photométrique de signalisation, comme par exemple une fonction de feu de position (ou veilleuse ou encore lanterne) et/ou une fonction de feu de jour (ou DRL (pour « Daytime running Light (or Lamp) » - signalisation lumineuse allumée automatiquement lorsque le véhicule est mis en fonctionnement pendant le jour)). Mais l'invention n'est pas limitée à cette application. En effet, le dispositif d'éclairage DE, selon l'invention, est un dispositif lumineux pouvant assurer au moins une fonction photométrique d'éclairage ou de signalisation ou d'effet lumineux, éventuellement décoratif.

Sur les figures 1 et 2, la direction X est une direction dite longitudinale du fait qu'elle est parallèle à un côté longitudinal d'un véhicule, la direction Y est une direction dite transversale du fait qu'elle est perpendiculaire aux côtés longitudinaux de ce véhicule et donc perpendiculaire à la direction longitudinale X, et la direction Z est une direction verticale, perpendiculaire aux directions longitudinale X et transversale Y.

On a schématiquement illustré sur la figure 1, une partie d'un bloc optique BO de véhicule (ici un feu avant) comprenant un dispositif d'éclairage DE selon l'invention.

Comme illustré, ce bloc optique BO comprend notamment un boîtier BB solidarisé à une partie de la carrosserie CV d'un véhicule (ici dans une partie avant gauche).

Le boîtier BB est réalisé dans un matériau rigide, comme par exemple une matière plastique ou synthétique. Dans ce cas, il peut être réalisé par moulage. Ce boîtier BB délimite une partie d'une cavité logeant un dispositif d'éclairage DE selon l'invention, ainsi que d'éventuels autres moyens d'éclairage assurant au moins une autre fonction photométrique.

Comme illustré sur la figure 1, un dispositif d'éclairage DE, selon l'invention, comprend au moins une source de lumière SL et un écran EC.

La source de lumière SL est propre à délivrer dans un endroit prédéfini EP des photons qui doivent assurer au moins une fonction photométrique.

Cette source de lumière SL comprend au moins un générateur de photons, sous la forme d'une diode électroluminescente (ou LED (« Light-Emitting Diode »)), éventuellement de type organique (ou OLED (« Organic Light-Emitting Diode »). En variante, chaque générateur de photons pourrait être une diode laser.

On notera, bien que cela n'apparaisse pas sur la figure 1, que chaque générateur de photons peut, par exemple, être installé sur une plaque de support. Cette plaque de support peut, par exemple, être une carte à circuits imprimés, de type PCB (« Printed Circuit Board »), rigide ou flexible (« de type « Flex »).

Comme illustré sur la figure 1, la source de lumière SL comprend également un guide de lumière GL propre à transférer les photons, générés par le(s) générateur(s) de photons et reçus sur une face d'entrée, vers une face avant FV qui est située juste avant l'endroit prédéfini EP et qui est propre à transférer ces photons dans ce dernier (EP). Cette face d'entrée est par exemple située à une extrémité du guide de lumière GL.

Par exemple, le guide de lumière GL peut être réalisé en polycarbonate (ou PC) ou en poly-méthacrylate de méthyle (ou PMMA).

Afin d'optimiser la délivrance des photons dans l'endroit prédéfini EP situé devant la face avant FV du guide de lumière GL, le dispositif d'éclairage DE peut comprendre un réflecteur RL entourant partiellement ce dernier (GL) du côté d'une face arrière opposée à sa face avant FV. Ce réflecteur RL peut être réalisé par moulage dans une matière plastique ou synthétique, par exemple de couleur blanche.

Lorsque le dispositif d'éclairage DE fait partie d'un bloc optique BO, le réflecteur RL est solidarisé à une face interne du boîtier BB qui délimite une partie de la cavité précitée.

L'écran EC est placé devant l'endroit prédéfini EP et comprend une alternance de premières Z1 et secondes Z2 zones. On entend ici, par « alternance » une suite de type Z1, Z2, Z1, Z2, Z1, Z2, comme illustré non limitativement sur la figure 2.

Chaque première zone Z1 présente un premier coefficient de transmission lumineuse ct1. Chaque seconde zone Z2 présente un second coefficient de transmission lumineuse ct2 qui est strictement inférieur au premier coefficient de transmission lumineuse ct1 (soit ct2 > ct1). Ainsi, la lumière qui résulte (ou est constituée) des photons traversant chaque première zone Z1 présente une intensité qui est strictement supérieure à l'intensité de la lumière qui résulte (ou est constituée) des photons traversant chaque seconde zone Z2. Cela permet de définir une bande lumineuse BL comprenant une alternance de portions de « forte » intensité et de « faible » (voire nulle) intensité, comme dans l'exemple illustré non limitativement sur la figure 2.

Les premières zones Z1 ont une première couleur et les secondes zones Z2 ont une seconde couleur.

La première couleur est une couleur dite cristal blanc transparent et la seconde couleur est noire opaque, comme dans l'exemple illustré non limitativement sur la figure 2.

L'écran EC est une pièce dans laquelle les premières zones Z1 sont réalisées dans une première matière plastique ayant la première couleur et les secondes zones Z2 sont réalisées dans une seconde matière plastique ayant la seconde couleur. Une telle pièce EP peut, par exemple, être réalisée par moulage.

La pièce EC comprend, comme illustré non limitativement sur la figure 1, des première SP1 et seconde SP2 sous-parties réalisées respectivement dans les première et seconde matières plastiques. La première sous-partie SP1 est solidarisée fixement à une partie au moins d'une face externe de la seconde sous-partie SP2. Cette face externe est orientée à l'opposé de l'endroit prédéfini EP, c'est-à-dire vers l'extérieur du bloc optique BO. La seconde sous-partie SP2 comprend des trous traversants TT situés devant des portions de la première sous-partie SP1 qui définissent respectivement les premières zones Z1.

On comprendra que les portions de la seconde sous-partie SP2 qui sont pleines et donc qui entourent les trous traversants TT définissent des secondes zones Z2. Les photons peuvent ainsi passer librement de l'espace prédéfini EP aux premières zones Z1 de la première sous-partie SP1 via les trous traversants TT, puis traverser ces premières zones Z1 afin de ressortir à l'extérieur du bloc optique BO (devant la face externe de la première sous-partie SP1 et donc de l'écran EC). En revanche, lorsque des photons heurtent une seconde zone Z2 qui est opaque (soit ct2 = 0), ils sont absorbés ou réfléchis vers l'espace prédéfini EP, ce qui permet qu'ils soient ensuite réfléchis par le réflecteur RL vers des premières zones Z1.

Une telle pièce EC peut par exemple être réalisée par moulage par injection de deux matières de couleurs différentes.

Dans une variante de réalisation ne faisant pas partie de l'invention, l'écran EC peut être une pièce en matière plastique ou en verre ayant la première couleur et comportant une face (de préférence interne) munie d'éléments rapportés ayant la seconde couleur et définissant les secondes zones Z2. Ces éléments peuvent, par exemple, être définis par tampographie (par exemple avec de l'encre), ou bien être des pièces solidarisées par collage, éventuellement thermiquement.

On notera que lorsque le dispositif d'éclairage DE fait partie d'un bloc optique BO, l'écran EC peut coopérer avec le boîtier BB pour délimiter la cavité, notamment dans une partie avant, comme illustré non limitativement sur la figure 1.

L'invention offre plusieurs avantages, parmi lesquels :
- elle permet d'obtenir un encombrement, suivant la direction générale de propagation des photons, moins important que celui d'un dispositif d'éclairage de l'art antérieur, du fait de l'absence de masque à trous,
- elle évite la formation de condensation du fait de l'absence de masque à trous entre la source de lumière et l'écran,
- elle permet d'obtenir un meilleur rendement lumineux du fait que la source de lumière est plus proche de l'écran en raison de l'absence de masque à trous,
- elle évite les problèmes de positionnement de l'écran en raison de l'absence de masque à trous,
- elle permet de simplifier l'assemblage du dispositif d'éclairage et son éventuelle intégration dans un bloc optique, en raison de l'absence de masque à trous.

## Revendications

1. Dispositif d'éclairage (DE) comprenant une source de lumière (SL) propre à délivrer dans un endroit prédéfini (EP) des photons devant assurer au moins une fonction photométrique, comprenant en outre un écran (EC) placé devant ledit endroit prédéfini (EP) et comprenant une alternance de premières (Z1) et secondes (Z2) zones, définissant une bande de lumière (BL), les premières (Z1) et secondes (Z2) zones présentant respectivement un premier coefficient de transmission lumineuse et un second coefficient de transmission lumineuse strictement inférieur audit premier coefficient de transmission lumineuse, de sorte que la lumière résultant des photons traversant chaque première zone (Z1) présente une intensité strictement supérieure à l'intensité de la lumière résultant des photons traversant chaque seconde zone (Z2) ;
lesdites premières zones (Z1) ont une première couleur et lesdites secondes zones (Z2) ont une seconde couleur ;
ladite première couleur est une couleur dite cristal blanc transparent et ladite seconde couleur est noire opaque ;
ledit écran (EC) est une pièce dans laquelle lesdites premières zones (Z1) sont réalisées dans une première matière plastique ayant ladite première couleur et lesdites secondes zones (Z2) sont réalisées dans une seconde matière plastique ayant ladite seconde couleur ;
ladite pièce (EC) comprend des première (SP1) et seconde (SP2) sous-parties réalisées respectivement dans lesdites première et seconde matières plastiques, ladite première sous-partie (SP1) étant en outre solidarisée fixement à une partie au moins d'une face externe de ladite seconde sous-partie (SP2), orientée à l'opposée dudit endroit prédéfini (EP), et ladite seconde sous-partie (SP2) comprenant des trous traversants (TT) devant des portions de ladite première sous-partie (SP1) qui définissent respectivement lesdites premières zones (Z1) ;
ladite source de lumière (SL) comprend au moins une diode électroluminescente ;
ladite source de lumière (SL) comprend un guide de lumière (GL) propre à transférer lesdits photons générés, reçus sur une face d'entrée, vers une face avant (FV) située juste avant ledit endroit prédéfini (EP) et propre à transférer ces photons dans ce dernier (EP).

2. Bloc optique (BO) de véhicule, **caractérisé en ce qu'**il comprend au moins un dispositif d'éclairage (DE) selon la revendication 1.

3. Véhicule, **caractérisé en ce qu'**il comprend au moins un bloc optique (BO) selon la revendication 2.

## Patentansprüche

1. Beleuchtungsgerät (DE), umfassend eine Lichtquelle (SL), die in der Lage ist, Photonen an einen vordefinierten Ort (EP) zu liefern, der mindestens eine photometrische Funktion gewährleisten muss, und außerdem einen Bildschirm (EC) umfasst, der vor dem vordefinierten Ort (EP) platziert ist. und umfassend einen Wechsel von ersten (Z1) und zweiten (Z2) Zonen, die ein Lichtband (BL) definieren, wobei die ersten (Z1) und zweiten (Z2) Zonen streng genommen jeweils einen ersten Lichtdurchlässigkeitskoeffizienten und einen zweiten Lichtdurchlässigkeitskoeffizienten aufweisen niedriger als der erste Lichtdurchlässigkeitskoeffizient ist, so dass das Licht, das aus den Photonen resultiert, die jede erste Zone (Z1) passieren, eine Intensität aufweist, die strikt größer ist als die Intensität des Lichts, das aus den Photonen resultiert, die jede zweite Zone (Z2) passieren;
die ersten Zonen (Z1) eine erste Farbe haben und die zweiten Zonen (Z2) eine zweite Farbe haben;
die erste Farbe ist eine sogenannte transparente weiße Kristallfarbe und die zweite Farbe ist undurchsichtiges Schwarz;
der Schirm (EC) ein Teil ist, bei dem die ersten Zonen (Z1) aus einem ersten Kunststoffmaterial mit der ersten Farbe und die zweiten Zonen (Z2) aus einem zweiten Kunststoffmaterial mit der zweiten Farbe bestehen;
das Teil (EC) erste (SP1) und zweite (SP2) Unterteile umfasst, die jeweils aus den ersten und zweiten Kunststoffmaterialien hergestellt sind, wobei das erste Unterteil (SP1) außerdem fest an einem Teil von mindestens einer Außenfläche befestigt ist wobei der zweite Unterteil (SP2) gegenüber der vordefinierten Stelle (EP) ausgerichtet ist und der zweite Unterteil (SP2) Durchgangslöcher (TT) vor Abschnitten des ersten Unterteils (SP1) aufweist, die jeweils definieren die ersten Zonen (Z1);
die Lichtquelle (SL) mindestens eine Leuchtdiode umfasst;
die Lichtquelle (SL) einen Lichtleiter (GL) umfasst, der zum Übertragen der erzeugten Photonen, die auf einer Eingangsfläche empfangen werden, zu einer Vorderfläche (FV) geeignet ist, die sich direkt vor dem vordefinierten Ort (EP) befindet, und zum Übertragen dieser Photonen in der Eingangsfläche geeignet ist Letzteres (EP).

2. Fahrzeugoptikeinheit (BO), **dadurch gekennzeichnet, dass** sie mindestens eine Beleuchtungseinrichtung (DE) nach Anspruch 1 umfasst.

3. Fahrzeug, **dadurch gekennzeichnet, dass** es mindestens eine optische Einheit (BO) nach Anspruch 2 umfasst.

## Claims

1. Lighting device (DE) comprising a light source (SL) capable of delivering photons to a predefined location (EP) which must ensure at least one photometric function further comprising a screen (EC) placed in front of said predefined location ( EP) and comprising an alternation of first (Z1) and second (Z2) zones, defining a light band (BL), the first (Z1) and second (Z2) zones respectively having a first light transmission coefficient and a second coefficient of light transmission strictly lower than said first light transmission coefficient, so that the light resulting from the photons passing through each first zone (Z1) has an intensity strictly greater than the intensity of the light resulting from the photons passing through each second zone (Z2);
said first zones (Z1) have a first color and said second zones (Z2) have a second color;
said first color is a so-called transparent white crystal color and said second color is opaque black;
said screen (EC) is a part in which said first zones (Z1) are made of a first plastic material having said first color and said second zones (Z2) are made of a second plastic material having said second color;
said part (EC) comprises first (SP1) and second (SP2) sub-parts made respectively of said first and second plastic materials, said first sub-part (SP1) being furthermore fixedly secured to a part of at least one external face of said second sub-part (SP2), oriented opposite to said predefined location (EP), and said second sub-part (SP2) comprising through holes (TT) in front of portions of said first sub-part ( SP1) which respectively define said first zones (Z1);
said light source (SL) comprises at least one light-emitting diode;
said light source (SL) comprises a light guide (GL) suitable for transferring said generated photons, received on an input face, to a front face (FV) located just before said predefined location (EP) and suitable for transferring these photons in the latter (EP).

2. Vehicle optical unit (BO), **characterized in that** it comprises at least one lighting device (DE) according to claim 1.

3. Vehicle, **characterized in that** it comprises at least one optical unit (BO) according to claim 2.
